# EUROPÄISCHE PATENTSCHRIFT

(11) **EP 1 976 064 B1**
(45) Veröffentlichungstag und Bekanntmachung des Hinweises auf die Patenterteilung: **05.12.2012**
(21) Anmeldenummer: 08101554.7
(22) Anmeldetag: 13.02.2008
(51) Int. Cl.: H01R 9/24

(54) **Rangierverteilerklemmensystem**
Router distributor clamp system
Système de pinces de répartiteur de connexions

(30) Priorität: 29.03.2007 DE 202007004624 U
(43) Veröffentlichungstag der Anmeldung: 01.10.2008
(73) Patentinhaber: Weidmüller Interface GmbH & Co. KG, 32758 Detmold (DE)
(72) Erfinder: Stuckmann, Peter, 32791, Lage (DE)
(74) Vertreter: Dantz, Jan Henning

(56) Entgegenhaltungen:
- EP-A1- 0 784 355
- EP-A1- 1 199 774
- EP-A2- 1 758 206
- DE-A1- 3 805 158
- DE-U1- 9 000 398

## Beschreibung

Die Erfindung betrifft ein Rangierverteilerklemmensystem nach dem Oberbegriff des Anspruchs 1.

Rangierverteilerklemmen sind an sich bekannt, so aus der DE 295 02 347 U1 oder der EP 1 199 774 A1.

Die bekannte Rangierverteilerklemme ermöglicht es zwar, Potentiale auch über mehrere Etagen hinweg zu verteilen, ist aber bzgl. ihrer Konfiguration nicht flexibel und daher nur durch eine Umgestaltung ihrer leitenden Metallelemente an verschiedene Einsatzzwecke anpassbar.

Die Lösung dieses Problem ist die Aufgabe der Erfindung.

Die Erfindung löst diese Aufgabe durch den Gegenstand des Anspruchs 1. Geschaffen wird danach ein Rangierverteilerklemmensystem mit Rangierverteilerklemmen , die zu einem Klemmenblock aneinanderreihbar sind, wobei jede der Rangierverteilerklemmen aufweist: ein Isolierstoffgehäuse, das mit mehreren durch Zwischenwände voneinander getrennten Etagen von Anschlüssen versehen ist, ebene Stromschienen zur Verbindung der Anschlüsse untereinander, wobei das Rangierverteilerklemmensystem ein Stromschienensystem umfasst, welches die ebenen Stromschienen zur Verbindung der Anschlüsse an den einander gegenüberliegenden Enden innerhalb einer Etage und Winkelstücke umfasst, die mit den ebenen Stromschienen oder weiteren der Winkelstücke koppelbar sind, so dass durch unterschiedliche Bestückung der Isolierstoffgehäuse Rangierverteilerklemmen mit unterschiedlichen Potentialverteilungen konfigurierbar sind.

Vorteilhafte Ausgestaltungen sind den Unteransprüchen zu entnehmen.

Die Erfindung schafft ein Rangierverteilerklemmensystem, dessen Klemmen aufgrund der geschickten Ausgestaltungen der verschiedenen, nahezu beliebig kombinierbaren Stromschienenelemente des Stromschienensystems auf einfache Weise werksseitig oder vom Anwender in Hinsicht auf verschiedene gewünschte Arten von Potentialverteilungen anpassbar bzw. konfigurierbar ist.

Das System baut auf einfachen und kostengünstigen Elementen auf und ist dennoch sehr funktionssicher und variabel.

Nachfolgend wird die Erfindung anhand von Ausführungsbeispielen unter Bezug auf die Zeichnung näher beschrieben. Es zeigt:
Fig. 1 eine perspektivische Ansicht mehrerer Rangierverteilerklemmen, die zu einem Klemmenblock zusammengestellt sind;
Fig. 2 - 4 Seitenansichten verschieden konfigurierter Rangierverteilerklemmen;
Fig. 5 - 7 Stromschienenelemente für Rangierverteilerklemmen;
Fig. 8a - e weitere Darstellungen von Abschnitten und Elementen von Rangierverteilerklemmen.

Fig. 1 zeigt mehrere Rangierverteilerklemmen 1, die zu einem Klemmenblock 2 zusammengestellt sind.

Die Rangierverteilerklemmen weisen ein Isolierstoffgehäuse 3 aus. Sie sind hier ferner mit Rastfüßen 4 zum Aufrasten auf eine vorzugsweise hutförmige Tragschiene 5 versehen.

Die Isolierstoffgehäuse 3 weisen hier im wesentlichen die Form eines gleichschenkligen Dreiecks auf, dessen Grundschenkel zur Tragschiene 5 gerichtet ist und dessen beiden weitere Schenkel etagenartig gestuft ausgebildet sind.

Die Rangierverteilerklemmen 1 weisen derart mehrere Etagen a, b, c, von Anschlüssen auf, wobei die Etagen a, b, c, ... relativ zur Tragschiene 5 nach oben hin immer schmaler werden. An den Außenseiten der Etagen ist jeweils wenigstens ein Anschluss zum Anschluss elektrischer Leiter ausgebildet. Hier sind an den Außenseiten der Etagen jeweils Doppelanschlüsse 6, 7 ausgebildet.

Die Anschlüsse jeder Etage a, b, c, ... sind durch Kanäle 8 miteinander verbunden, die sich in jeder Etage vom Bereich des einen Anschlusses diese Etage zum jeweils anderen Anschluss diese Etage erstrecken (siehe Fig. 1 bis 4).

Die Kanäle 8 sind durch Zwischenwände 9 voneinander getrennt, wobei die Zwischenwände aber hier jeweils unterhalb der Anschlüsse Schlitze 10 aufweisen (siehe auch Fig. 8a und b).

Die Anschlüsse 6, 7 sind an sich in beliebiger Anschlusstechnik ausgestaltbar, so als Druck- oder Zugfederanschlüsse, als Schraubanschlüsse, als IDC-Anschlüsse usw..

Vorzugsweise sind die Anschlüsse 6, 7 als vormontierte Anschlusseinheiten 17 ausgebildet, die jeweils aus einem separaten Isolierstoffgehäuse 14 mit Metallteilen der Anschlüsse bestehen, welche in entsprechende Ausnehmungen 11 der Etagenklemmen in den äußeren Bereichen jeder Etage einsetzbar sind (siehe Fig. 8a). Zu erkennen sind hier auch Betätigungselemente 23, die zum Öffnen von Zug- oder Druckfedern nutzbar sind (siehe Figur 8d).

Die Anschlüsse 17, 18 weisen vorzugsweise ferner an ihren Unterseiten Kontaktstifte 12 auf, die zum kontaktierenden Eingriff in korrespondierende Öffnungen (hier Durchgangslöcher) 13 von Stromschienen 15 eines Stromschienensystems ausgebildet sind.

Das Stromschienensystem für die Rangierverteilerklemmen umfasst vorzugsweise ebene Stromschienen 15 verschiedener Länge, welche jeweils dazu dienen, die Anschlüsse einer Etage miteinander leitend zu verbinden.

Diese Stromschienen 15 weisen Ausnehmungen oder Schlitze 16 auf (Fig. 5, 6), welche im montierten Zustand mit den entsprechenden Schlitzen 10 der Zwischenwände 9 der Isolierstoffgehäuse fluchten. Sie sind ferner an beiden Enden mit den Öffnungen 13 zum Eingriff der Kontaktstifte 12 der Anschlusseinheiten 17 versehen.

Das Stromschienensystem umfasst ferner Winkelstücke 18, welche einen ersten Stromschienenabschnitt 19 aufweisen, der wiederum mit den Öffnungen 13 zum Eingriff der Kontaktstifte 12 der Anschlusseinheiten 17 versehen ist, so dass jedes Winkelstück 18 in diesem Bereich von einer der Anschlusseinheiten kontaktiert werden kann. Jeder Stromschienenabschnitt 19 weist ferner wiederum einen Schlitz 16 auf, welcher im montierten Zustand mit einem der entsprechenden Schlitze 10 der Zwischenwände 9 der Isolierstoffgehäuse fluchtet.

Sie weisen ferner einen hier relativ zum Stromschienenabschnitt 19 um 90° abgewinkelten Schenkel 20 (Fig. 7) auf, der dazu ausgelegt ist, in montierter Stellung einen der Schlitze 10 in den Zwischenwänden zu durchsetzen und kontaktierend in den weiteren Schlitz 16 einer in einer parallelen Etage angeordneten Stromschiene 15 oder eines weiteren Stromschienenabschnittes 19 eines weiteren Winkelstückes 18 einzugreifen (Fig. 2).

Derart können Potentiale einfach über zwei oder mehrere Etagen verteilt werden.

Die Ausbildung der Elemente des Stromschienensystems ist dabei derart, dass es auf einfache Weise möglich ist, die Rangierverteilerklemmen in Hinsicht auf den jeweiligen Einsatzzweck hinsichtlich der Potentialverteilung neu zu konfigurieren. Dies kann bei genügend großen Seiten werksseitig geschehen. Insbesondere für Kleinserien ist es aber auch denkbar, dass der Anwender selbst bausatzartig die entsprechende Konfiguration der Klemmen durchführt, indem er die Isolierstoffgehäuse selbst nach Wunsch mit Elementen des Stromschienensystems bestückt.

Fig. 2 zeigt eine Rangierverteilerklemme, bei der nur eine durchgehende Stromschiene 15 in der obersten Etage angeordnet ist, mit der sämtliche weitere Etagen über die Winkelstücke 18 verbunden sind, so dass sämtliche Anschlüsse 6, 7 aller Etagen a, b, c, ... ein gemeinsames Potential aufweisen.

In Fig. 3 sind dagegen alle Etagen mit durchgehenden Stromschienen 15 verschiedener Länge (entsprechend der Länge der Kanäle der jeweiligen Etagen) bestückt. Winkelstücke 18 sind nicht vorgesehen, so dass an sämtliche Etagen unterschiedliche Potentiale legbar sind.

In Fig. 4 sind dagegen die drei oberen Etagen jeweils mit durchgehenden Stromschienen 15 bestückt, so dass diese unterschiedliche Potentiale aufweisen könne. Die Stromschiene 15 in der dritten Etage von oben ist dann zur Potentialverteilung über Winkelstücke 18 jeweils mit den Anschlüssen 6, 7 der weiteren unteren Etagen verbunden.

Selbstverständlich sind auch andere, nicht gezeigte Konfigurationen mit dem Stromschienensystem realsiserbar.

Die Isolierstoffgehäuse können Verstärkungsrippen 22 aufweisen. Dies gilt insbesondere für die Blöcke aus mehreren Klemmen abschließenden Abschlussscheiben 21 (Fig. 1).

### Bezugszeichen

- Rangierverteilerklemmen: 1
- Klemmenblock: 2
- Isolierstoffgehäuse: 3
- Rastfüßen: 4
- Tragschiene: 5
- Doppelanschlüsse: 6, 7
- Kanäle: 8
- Zwischenwände: 9
- Schlitze: 10
- Ausnehmungen: 11
- Kontaktstifte: 12
- Öffnungen: 13
- Isolierstoffgehäuse: 14
- Stromschienen: 15
- Schlitze: 16
- Anschlusseinheiten: 17
- Winkelstücke: 18
- Stromschienenabschnitt: 19
- Schenkel: 20
- Abschlussscheibe: 21
- Verstärkungsrippen: 22
- Betätigungselemente: 23

- Etagen: a, b, c

## Patentansprüche

1. Rangierverteilerklemmensystem mit Rangierverteilerklemmen (1), die zu einem Klemmenblock (2) aneinanderreihbar sind, wobei jede der Rangierverteilerklemmen aufweist:
a. ein Isolierstoffgehäuse (3), das mit mehreren durch Zwischenwände (9) voneinander getrennten Etagen (a, b, c, ..) von Anschlüssen (6, 7) versehen ist,
b. ebene Stromschienen (15) zur Verbindung der Anschlüsse untereinander, **dadurch gekennzeichnet**,
c. das Rangierverteilerklemmensystem ein Stromschienensystem umfasst, welches die ebenen Stromschienen (15) zur Verbindung der Anschlüsse (6, 7) an den einander gegenüberliegenden Enden innerhalb einer Etage und
d. Winkelstücke (18) umfasst, die mit den ebenen Stromschienen (15) oder weiteren der Winkelstücke (18) koppelbar sind, so dass durch unterschiedliche Bestückung der Isolierstoffgehäuse (3) Rangierverteilerklemmen mit unterschiedlichen Potentialverteilungen konfigurierbar sind.

2. Rangierverteilerklemmensystem nach Anspruch 1, **dadurch gekennzeichnet, dass** die Isolierstoffgehäuse (3) im wesentlichen die Form eines gleichschenkligen Dreiecks aufweisen, dessen Grundschenkel zu einer Tragschiene (5) hin ausgerichtet ist und dessen beiden weitere Schenkel etagenartig gestuft ausgebildet sind, so dass die Rangierverteilerklemmen (1) mehrere Etagen (a, b, c,) der Anschlüsse aufweisen, die relativ zum Grundschenkel nach oben hin schmaler werden und wobei an den Außenseiten der Etagen jeweils wenigstens einer der Anschlüsse zum Anschluss elektrischer Leiter ausgebildet ist.

3. Rangierverteilerklemmensystem nach einem der vorstehenden Ansprüche, **dadurch gekennzeichnet, dass** die Anschlüsse jeder Etage sind durch Kanäle (8) im Isolierstoffgehäuse miteinander verbunden sind, die sich in jeder Etage vom Bereich des einen Anschlusses dieser Etage zum jeweils anderen Anschluss dieser Etage erstrecken und wobei die Kanäle (8) durch Zwischenwände (9) voneinander getrennt sind.

4. Rangierverteilerklemmensystem nach einem der vorstehenden Ansprüche, **dadurch gekennzeichnet, dass** die Zwischenwände (9) Schlitze (10) aufweisen.

5. Rangierverteilerklemmensystem nach einem der vorstehenden Ansprüche, **dadurch gekennzeichnet, dass** die Schlitze (10) unterhalb der Anschlüsse ausgebildet sind.

6. Rangierverteilerklemmensystem nach einem der vorstehenden Ansprüche, **dadurch gekennzeichnet, dass** die Anschlüsse (6, 7) als Druck- oder Zugfederanschlüsse oder als Schraubanschlüsse oder als IDC-Anschlüsse ausgebildet sind.

7. Rangierverteilerklemmensystem nach einem der vorstehenden Ansprüche, **dadurch gekennzeichnet, dass** die Anschlüsse (6, 7) als vormontierte Anschlußeinheiten (17) ausgebildet sind, die jeweils aus einem separaten Isolierstoffgehäuse (14) mit Metallteilen der Anschlüsse bestehen, welche in entsprechende Ausnehmungen (11) der Etagenklemmen in den äußeren Bereichen jeder Etage einsetzbar sind.

8. Rangierverteilerklemmensystem nach einem der vorstehenden Ansprüche, **dadurch gekennzeichnet, dass** die Anschlüsse (6, 7) oder die Anschlusseinheiten Kontaktstifte (12) aufweisen, die zum kontaktierenden Eingriff in korrespondierende Öffnungen (13) von Stromschienen (15) des Stromschienensystems ausgebildet sind.

9. Rangierverteilerklemmensystem nach einem der vorstehenden Ansprüche, **dadurch gekennzeichnet, dass** das Stromschienensystem für die Rangierverteilerklemmen ebene Stromschienen (15) verschiedener Länge aufweist, welche jeweils dazu ausgelegt sind, die Anschlüsse an den einander gegenüber liegenden Enden einer Etage miteinander leitend zu verbinden.

10. Rangierverteilerklemmensystem nach einem der vorstehenden Ansprüche, **dadurch gekennzeichnet, dass** die Stromschienen (15) Ausnehmungen oder Schlitze (16) aufweisen, welche im montierten Zustand mit den entsprechenden Schlitzen (10) der Zwischenwände (9) der Isolierstoffgehäuse fluchten.

11. Rangierverteilerklemmensystem nach einem der vorstehenden Ansprüche, **dadurch gekennzeichnet, dass** die Stromschienen (15) an beiden Enden mit den Öffnungen (13) zum Eingriff der Kontaktstifte (12) der Anschlusseinheiten (17) versehen sind.

12. Rangierverteilerklemmensystem nach einem der vorstehenden Ansprüche, **dadurch gekennzeichnet, dass** das Stromschienensystem ferner Winkelstücke (18) aufweist, welche einen ersten Stromschienenabschnitt (19) aufweisen, der wiederum mit den Öffnungen (13) zum Eingriff der Kontaktstifte (12) der Anschlusseinheiten (17) versehen ist, so dass jedes Winkelstück (18) in diesem Bereich von einer der Anschlusseinheiten kontaktierbar ist.

13. Rangierverteilerklemmensystem nach einem der vorstehenden Ansprüche, **dadurch gekennzeichnet, dass** jeder Stromschienenabschnitt (19) einen der Schlitz (16) aufweist, welcher im montierten Zustand mit einem der entsprechenden Schlitze (10) der Zwischenwände (9) der Isolierstoffgehäuse fluchtet.

14. Rangierverteilerklemmensystem nach einem der vorstehenden Ansprüche, **dadurch gekennzeichnet, dass** die Winkelstücke (18) ferner einen relativ zum Stromschienenabschnitt (19) abgewinkelte Schenkel (20) aufweist, der dazu ausgelegt ist, in montierter Stellung einen der Schlitze (10) in den Zwischenwänden zu durchsetzen und kontaktierend in den weiteren Schlitz (16) einer in einer parallelen Etage angeordneten Stromschiene (15) oder eines weiteren Stromschienenabschnittes (19) einzugreifen.

15. Rangierverteilerklemmensystem nach einem der vorstehenden Ansprüche, **dadurch gekennzeichnet, dass** an den Außenseiten der Etagen (a, b, c, ...) jeweils Doppelanschlüsse (6, 7) ausgebildet sind.

16. Rangierverteilerklemmensystem nach einem der vorstehenden Ansprüche, **dadurch gekennzeichnet, dass** die Isolierstoffgehäuse (3) Rastmittel (4) zum Aufrasten auf eine Tragschiene aufweisen.

17. Rangierverteilerklemme eines Rangierverteilerklemmensystems nach einem oder mehreren der vorstehenden Ansprüche.

## Claims

1. A patch panel terminal system with patch panel terminals (1) which can be mounted side-by-side to form a terminal block (2), each of the patch panel terminals having:
a. a moulded-plastic housing (3) which is provided with a plurality of tiers (a, b, c, ..) of connections (6, 7) which are separated from each other by partitions (9),
b. flat conductor bars (15) for interconnecting the connections, **characterised in that**
c. the patch panel terminal system comprises a conductor bar system which comprises the flat conductor bars (15) for connecting the connections (6, 7) to the opposing ends within a tier, and
d. angled pieces (18) which can be coupled with the flat conductor bars (15) or further ones of the angled pieces (18), so that patch panel terminals with different potential distributions can be configured by differently equipping the moulded-plastic housing (3).

2. A patch panel terminal system according to Claim 1, **characterised in that** the moulded-plastic housings (3) have substantially the form of an isosceles triangle, the base side of which is oriented towards a mounting rail (5) and the two further sides of which are formed stepped in the manner of tiers, so that the patch panel terminals (1) have several tiers (a, b, c,) of the connections which become narrower upwards relative to the base side, and with in each case at least one of the connections being formed for connecting electrical conductors on the outsides of the tiers.

3. A patch panel terminal system according to one of the preceding claims, **characterised in that** the connections of each tier are connected together by ducts (8) in the moulded-plastic housing which extend in each tier from the region of the one connection of this tier to the respective other connection of this tier, and the ducts (8) being separated from each other by partitions (9).

4. A patch panel terminal system according to one of the preceding claims, **characterised in that** the partitions (9) have slots (10).

5. A patch panel terminal system according to one of the preceding claims, **characterised in that** the slots (10) are formed beneath the connections.

6. A patch panel terminal system according to one of the preceding claims, **characterised in that** the connections (6, 7) are formed as compression-spring or tension-spring connections or as screw-type connections or as IDC connections.

7. A patch panel terminal system according to one of the preceding claims, **characterised in that** the connections (6, 7) are formed as preassembled connection units (17) which each consist of a separate moulded-plastic housing (14) with metal parts of the connections which can be inserted into corresponding recesses (11) in the tier terminals in the outer regions of each tier.

8. A patch panel terminal system according to one of the preceding claims, **characterised in that** the connections (6, 7) or the connection units have contact pins (12) which are formed for contacting engagement in corresponding openings (13) of conductor bars (15) of the conductor bar system.

9. A patch panel terminal system according to one of the preceding claims, **characterised in that** the conductor bar system for the patch panel terminals has flat conductor bars (15) of different lengths which are each designed to connect together in conductive manner the connections on the opposing ends of a tier.

10. A patch panel terminal system according to one of the preceding claims, **characterised in that** the conductor bars (15) have recesses or slots (16) which in the assembled state are flush with the corresponding slots (10) of the partitions (9) of the moulded-plastic housing.

11. A patch panel terminal system according to one of the preceding claims, **characterised in that** the conductor bars (15) are provided at both ends with the openings (13) for engagement of the contact pins (12) of the connection units (17).

12. A patch panel terminal system according to one of the preceding claims, **characterised in that** the conductor bar system further has angled pieces (18) which have a first conductor bar section (19) which in turn is provided with the openings (13) for engagement of the contact pins (12) of the connection units (17), so that each angled piece (18) in this region can be contacted by one of the connection units.

13. A patch panel terminal system according to one of the preceding claims, **characterised in that** each conductor bar section (19) has one of the slots (16) which in the mounted state is flush with one of the corresponding slots (10) of the partitions (9) of the moulded-plastic housing.

14. A patch panel terminal system according to one of the preceding claims, **characterised in that** the angled pieces (18) further have a leg (20) which is angled relative to the conductor bar section (19), which leg is designed, in the mounted position, to penetrate one of the slots (10) in the partitions and to engage in contacting manner in the further slot (16) of a conductor bar (15) arranged in a parallel tier or of a further conductor bar section (19).

15. A patch panel terminal system according to one of the preceding claims, **characterised in that** in each case double connections (6, 7) are formed on the outsides of the tiers (a, b, c, ...).

16. A patch panel terminal system according to one of the preceding claims, **characterised in that** the moulded-plastic housings (3) have latching means (4) for latching onto a mounting rail.

17. A patch panel terminal of a patch panel terminal system according to one or more of the above claims.

## Revendications

1. Système de pinces de répartiteur de connexion comportant des pinces de répartiteur de connexion (1) pouvant être alignées en rangée pour former un bloc de pinces (2), chacune des pinces de répartiteur de connexion comprenant :
a. un boitier isolant (3) qui comporte plusieurs étages (a, b, c...) de bornes de jonction (6, 7) séparés par des parois intermédiaires (9),
b. des rails conducteurs plans (15) permettant de relier les bornes de jonction,
**caractérisé en ce que**
c. le système de pinces de répartiteur de connexion comporte un système de rails conducteurs comprenant les rails conducteurs plans (15) pour relier les bornes de jonction (6, 7) au niveau de leurs extrémités opposées dans un étage, et
d. des pièces coudées (18) pouvant être accouplées aux rails conducteurs plans (15) ou à d'autres pièces coudées (18) de sorte qu'en regroupement différemment les boitiers isolants (3) il soit possible de conformer les pinces du répartiteur de connexion avec différentes distributions de potentiel.

2. Système de pinces de répartiteur de connexion conforme à la revendication 1,
**caractérisé en ce que**
les boitiers isolants (3) présentent essentiellement la forme d'un triangle isocèle dont la base est alignée vers un rail support (5) et dont les deux autres côtés sont étagés, de sorte que les pinces du répartiteur de connexion (1) présentent plusieurs étages (a,b,c) de bornes de jonction qui deviennent plus étroits vers le haut par rapport à la base, et, sur les faces externes des étages, au moins l'une des bornes de jonction est respectivement formée pour permettre le branchement de conducteurs électriques.

3. Système de pinces de répartiteur de connexion conforme à l'une des revendications précédentes,
**caractérisé en ce que**
les bornes de jonction de chaque étage sont reliées dans le boitier isolant par des canaux (8) qui s'étendent dans chaque étage de la zone de l'une des bornes de jonction de cet étage jusqu'à une autre borne de jonction respective de cet étage, les canaux (8) étant séparés par des parois intermédiaires (9).

4. Système de pinces de répartiteur de connexion conforme à l'une des revendications précédentes,
**caractérisé en ce que**
les parois intermédiaires (9) comportent des fentes (10).

5. Système de pinces de répartiteur de connexion conforme à l'une des revendications précédentes,
**caractérisé en ce que**
les fentes (10) sont situées au-dessous des bornes de jonction.

6. Système de pinces de répartiteur de connexion conforme à l'une des revendications précédentes,
**caractérisé en ce que**
les bornes de jonction (6, 7) sont réalisées sous la forme de bornes de pression élastiques ou de bornes de traction élastiques ou de bornes à vis ou de bornes IDC.

7. Système de pinces de répartiteur de connexion conforme à l'une des revendications précédentes,
**caractérisé en ce que**
les bornes de jonction (6, 7) sont réalisées sous la forme d'unités de jonction (17) préalablement montées qui sont respectivement constituées d'un boitier isolant séparé (14) avec des parties métalliques des bornes de jonction qui peuvent être insérées dans des évidements correspondants (11) des pinces d'étages dans les zones extérieures de chacun des étages.

8. Système de pinces de répartiteur de connexion conforme à l'une des revendications précédentes,
**caractérisé en ce que**
les bornes de jonction (6, 7) ou les unités de jonction comportent des fiches de contact (12) qui sont réalisées pour venir en prise de contact dans des ouvertures (13) correspondantes de rails conducteurs (15) du système de rails conducteurs.

9. Système de pinces de répartiteur de connexion conforme à l'une des revendications précédentes,
**caractérisé en ce que**
le système de rails conducteurs comporte pour les pinces du répartiteur de connexion des rails conducteurs plans (15) de différentes longueurs qui sont respectivement dimensionnés pour relier de façon conductrice les bornes de jonction aux extrémités opposées d'un étage.

10. Système de pinces de répartiteur de connexion conforme à l'une des revendications précédentes,
**caractérisé en ce que**
les rails conducteurs (15) comportent des évidements ou des fentes (16) qui, à l'état monté, sont aligné(e)s avec les fentes (10) correspondantes des parois intermédiaires (9) du boitier isolant.

11. Système de pinces de répartiteur de connexion conforme à l'une des revendications précédentes,
**caractérisé en ce que**
les rails conducteurs (15) sont équipés à leurs deux extrémités des ouvertures (13) de mise en prise des fiches de contact (12) des unités de jonction (17).

12. Système de pinces de répartiteur de connexion conforme à l'une des revendications précédentes,
**caractérisé en ce que**
le système de rails conducteurs comporte en outre des pièces coudées (18) qui comportent un premier tronçon de rails conducteurs (19) qui est équipé des ouvertures (13) de mise en prise des fiches de contact (12) des unités de jonction (17) de sorte que chacune des pièces coudées (18) puisse être mise en contact dans cette zone avec l'une des unités de jonction.

13. Système de pinces de répartiteur de connexion conforme à l'une des revendications précédentes,
**caractérisé en ce que**
chacun des tronçons de rails conducteurs (19) comporte l'une des fentes (16) qui, à l'état monté, est alignée avec l'une des fentes (10) correspondante des parois intermédiaires (9) du boitier isolant.

14. Système de pinces de répartiteur de connexion conforme à l'une des revendications précédentes,
**caractérisé en ce que**
les pièces coudées (18) comportent en outre une branche (20) coudée par rapport au tronçon de rails conducteurs (19) qui est conçue pour traverser, à l'état monté, l'une des fentes (10) des parois intermédiaires, et venir en prise par contact dans l'autre fente (16) d'un rail conducteur (15) situé dans un étage parallèle ou d'un autre tronçon de rails conducteurs (19).

15. Système de pinces de répartiteur de connexion conforme à l'une des revendications précédentes,
**caractérisé en ce que**
des doubles bornes de jonction (6, 7) sont respectivement situées sur les faces externes des étages (a, b, c...).

16. Système de pinces de répartiteur de connexion conforme à l'une des revendications précédentes,
**caractérisé en ce que**
les boitiers isolants (3) comportent des moyens d'encliquetage (4) pour s'encliqueter sur un rail support.

17. Pince de répartiteur de connexion d'un système de pinces de répartiteur de connexion conforme à au moins l'une des revendications précédentes.
